# EUROPÄISCHE PATENTSCHRIFT

(11) **EP 0 604 455 B1**
(45) Veröffentlichungstag und Bekanntmachung des Hinweises auf die Patenterteilung: **27.12.1995**
(21) Anmeldenummer: 92916930.8
(22) Anmeldetag: 06.08.1992
(51) Int. Cl.: D04B 15/82

(54) **FLACHSTRICKMASCHINE**
FLATBED KNITTING MACHINE
TRICOTEUSE RECTILIGNE

(30) Priorität: 19.09.1991 DE 4131224
(43) Veröffentlichungstag der Anmeldung: 06.07.1994
(73) Patentinhaber: UNIVERSAL MASCHINENFABRIK DR. RUDOLF SCHIEBER GMBH & CO. KG, D-73463 Westhausen (DE)
(72) Erfinder: LUKIC, Boris, D-73463 Westhausen (DE)
(74) Vertreter: Geyer, Ulrich F., Dr. Dipl.-Phys.
(86) Internationale Anmeldenummer: EP9201786
(87) Internationale Veröffentlichungsnummer: WO9306286

(56) Entgegenhaltungen:
- EP-A- 0 215 746
- EP-A- 0 217 432
- CH-A- 673 040
- DE-C- 3 523 989
- GB-A- 2 128 210

## Beschreibung

Die Erfindung betrifft eine Strickmaschine mit einem über die Nadelbetten bewegbaren Schloßsystem für die Drei-Weg-Technik, wobei das Schloßsystem eine erste Nadel-Auswahlstelle für Masche bzw. Fang und eine zweite Nadel-Auswahlstelle für Fang bzw. Masche aufweist.

Strickmaschinen, insbesondere Flachstrickmaschinen dieser Art sind beispielsweise aus der EP-A-0 290 008 und der DE-C-35 23 989 derselben Anmelderin bekannt. Bei Strickmaschinen dieser Art ist eine erste Auswahlstelle vorgesehen, mit der ausgewählt wird, ob eine bestimmte Nadel für die Maschenbildung aktiviert oder in ihrer nicht aktiven Stellung gehalten wird. Eine zweite Nadel-Auswahlstelle ist unabhängig von der ersten Nadel-Auswahlstelle dafür vorgesehen, die jeweilige Nadel für das Übernehmen einer Masche, also für Fang, zu aktivieren oder unaktiviert zu lassen. Je nach Schloßart und Stricktechnik ist es auch möglich und bekannt, die Reihenfolge der Nadel-Auswahlstellen umzukehren, das heißt die erste Nadel-Auswahlstelle für Fang und die zweite Nadel-Auswahlstelle für die Maschenbildung vorzusehen. Mit zwei Nadel-Auswahlstellen können also für jede Nadel höchstens drei Zustände ausgewählt werden, nämlich die Auswahl für die Maschenbildung, die Auswahl für die Maschenübernahme oder das funktionslose, inaktive Verharren der Nadel während des Schlittenlaufs. Weitere Auswahlmöglichkeiten sind nicht gegeben.

Aus der GB-A-21 28 210 ist eine Flachstrickmaschine mit einem Schloßsystem bekannt, bei dem zusätzlich zu einer Auswahleinrichtung Druckschloßteile vorgesehen sind, die die Auswahlmöglichkeit der Auswahleinrichtung (Zwei-Wege-System) dahingehend erweitern, daß sich eine Auswahlmöglichkeit analog der Drei-Wege-Technik ergibt.

Der Erfindung liegt die Aufgabe zugrunde, eine Strickmaschine zu schaffen, mit der weitere Auswahlmöglichkeiten für die Nadeln bestehen und eine größere Vielfalt und Variationsbreite des Strickvorgangs möglich ist.

Die gestellte Aufgabe wird erfindungsgemäß dadurch gelöst, daß eine dritte Nadel-Auswahlstelle zur Auswahl der Maschenabzugstiefe vorgesehen ist.

Das erfindungsgemäße Merkmal, eine dritte Nadel-Auswahlstelle für die Wahl der Maschenabzugstiefe vorzusehen, ermöglicht es, die Festigkeit der jeweiligen Masche individuell auszuwählen. Diese weitere Auswahlmöglichkeit schränkt dabei die Möglichkeiten der Drei-Weg-Technik nicht ein, das heißt alle Auswahlmöglichkeiten, die bei der Drei-Weg-Technik gegeben sind, sind bei der erfindungsgemäßen Strickmaschine weiterhin möglich. Dadurch ergeben sich gegenüber den herkömmlichen Strickmaschinen wesentlich vielfältigere und variationsreichere Stricktechniken mit entsprechend größerer Formenvielfalt der Gestricke.

Gemäß einer besonders vorteilhaften Ausgestaltung der Erfindung ist die dritte Auswahlstelle in Schlittenlaufrichtung hinter der ersten und zweiten Auswahlstelle an einer Stelle des Schloßsystems angeordnet, an der sich die Auswahlplatinen bereits wieder in Ihrer Abzugsstellung befinden. Dadurch wird sichergestellt, daß jede Nadel, unabhängig davon, ob sie für Masche oder für Fang zuvor ausgewählt wurde, von neuem einem Auswahlvorgang, etwa Auswahl der Maschenabzugstiefe, unterzogen werden kann.

Eine besonders vorteilhafte Ausführungsform der Strickmaschine besteht bei einer Flachstrickmaschine darin, daß das Schloßsystem für beide Schlittenlaufrichtungen jeweils eine erste, zweite und eine dritte Nadel-Auswahlstelle aufweist. Für jeden Schlittenhub stehen damit wiederum alle Auswahlmöglichkeiten offen, sodaß die Produktivität der Maschine weiter erhöht werden kann.

Besonders vorteilhaft ist es, wenn die in Schlittenlaufrichtung dritte Nadel-Auswahlstelle die zweite Nadel-Auswahlstelle in entgegengesetzter Schlittenlaufrichtung ist. Dies gilt vorzugsweise für beide Schlittenlaufrichtungen. Diese Ausführungsform der Flachstrickmaschine ermöglicht eine Nadelauswahl zusätzlich zu den beiden Auswahlmöglichkeiten der herkömmlichen Drei-Weg-Technik, ohne daß im Schloßsystem eine zusätzliche, eigene Nadel-Auswahlstelle für die zusätzliche Auswahlmöglichkeit erforderlich ist. Auf diese Weise ist es möglich, herkömmliche, für beide Schlittenlaufrichtungen eingerichtete Schlösser zur Durchführung der Drei-Weg-Technik zu verwenden, um damit ohne größeren zusätzlichen Aufwand drei Auswahlmöglichkeiten und insbesondere eine zusätzliche Auswahl der Maschenabzugstiefe zu ermöglichen.

Gemäß einer weiteren vorteilhaften Ausgestalltung der Erfindung ist das Schloßsystem zum Betreiben in beiden Laufrichtung symmetrisch aufgebaut, und die Nadel-Auswahlstelle, die sich in Laufrichtung hinter der Symmetrielinie befindet, dient als dritte Nadel-Auswahlstelle. Die Maschenabzugsteile befinden sich, in Laufrichtung gesehen, jeweils im hinteren Teil eines symmetrischen für die Drei-Weg-Technik vorgesehenen Schlittens, der für beide Laufrichtungen eingerichtet ist. Es muß nur sichergestellt sein, daß die dritte Auswahlstelle für die Auswahl der Maschenabzugstiefe in Laufrichtung etwas vor den Maschenabzugsteilen angeordnet ist, damit die Auswahl der Nadeln abgeschlossen ist, bis die Abzugsteile des Schlittens bzw. Schlösser die ausgewählten Nadeln erreichen.

Gemäß einer vorteilhaften Ausgestaltung der Erfindung sind zwei Abzugsteile für unterschiedliche Abzugstiefen vorgesehen. Die Auswahl der Nadeln an der Nadel-Auswahlstelle erfolgt dabei derart, daß die jeweilige Nadel entweder mit dem einen oder dem anderen Abzugteil abgezogen wird, und damit eine größere oder kleinere Abzugstiefe, das heißt eine größere oder kleinere Maschenlänge, erreicht wird.

Sehr vorteilhaft ist es dabei, wenn die Abzugstiefe der Abzugsteile mit jeweils einem Schrittmotor verstellbar ist. Auf diese Weise ist es während eines Schlittenhubs möglich, mit unterschiedlichen Maschenlängen zu stricken. Wenn eine oder mehrere Nadeln mit der dritten Nadel-Auswahlstelle für die Erfassung des einen Abzugselement ausgewählt wird bzw. werden, kann währenddessen das andere Abzugsteil mit dem Schrittmotor in seiner Abzugstiefe verändert werden, sodaß bei einer nachfolgenden Auswahl des anderen Abzugsteils mit einer neue Abzugstiefe gestrickt werden kann.

Die Erfindung ist nicht auf eine bestimmte Nadel-Auswahleinrichtung oder ein bestimmtes Auswahlsystem beschränkt. Grundsätzlich können für die erfindungsgemäße Strickmaschine alle Arten an Auswahleinrichtungen für Nadeln oder Platinen verwendet werden.

Die Erfindung wird nachstehend anhand eines Ausführungsbeispiels unter Bezugnahme auf eine einzige Zeichnung erläutert.

Die Zeichnung zeigt ein Strickschloß 1 für ein Nadelbett 2 einer zweibettigen Flachstrickmaschine von oben in Richtung auf den Nadelbett 2 gesehen. Zur Erläuterung der Funktionsweise der Erfindung ist seitlich ein Querschnitt durch das Nadelbett 2 und eine darin angeordneten Auswahlplatine 3 und Nadel 4 schematisch dargestellt, um die Lage der Platinen- und Nadelfüße bezüglich des Strickschlosses anzudeuten.

Das Strickschloß 1 für eine Flachstrickmaschine ist in der üblichen Weise für die Drei-Weg-Technik ausgebildet. Durch seinen symmetrischen Aufbau ist die Funktion des Schlosses für beide Schlittenlaufrichtungen dieselbe.

Es sei angenommen, daß der Schlitten in der durch Pfeil S dargestellten Richtung von rechts nach links über die nicht dargestellten Nadelbetten einer Flachstrickmaschine läuft.

Das Strickschloß 1 weist vier Auswahlstellen A, B, C und D in dieser Reihenfolge bezüglich der von rechts nach links verlaufenden Schlittenlaufrichtung auf. Die Auswahlstelle A ist für die Auswahl einer Nadel zur Maschenbildung und die Auswahlstelle B zur Auswahl einer Nadel für Fang vorgesehen.

In entgegengesetzter Laufrichtung ist die Nadel-Auswahlstelle D für die Auswahl der Nadeln zur Maschenbildung und die Nadel-Auswahlstelle C für die Auswahl der Nadel für Fang vorgesehen. Die Funktionsweise dieser Drei-Weg-Technik ist allgemein bekannt und nicht Gegenstand der vorliegenden Erfindung. Um Wiederholungen zu vermeiden wird insofern auf die DE-C-3 523 989 und die EP-A-290 008 derselben Anmelderin verwiesen.

Bei dieser Ausführungsform ist nun erfindungsgemäß vorgesehen, daß die Auswahlstelle C, die die zweite Nadel-Auswahlstelle für die zur eingezeichneten Schlittenlaufrichtung S entgegengesetzten Schlittenlaufrichtung ist für die Schlittenlaufrichtung S als dritte Auswahlstelle dient. An dieser Stelle sind sämtliche Platinen 2, die zuvor von der Auswahlstelle A oder B für Masche oder Fang ausgewählt wurden, wieder in ihre Ausgangs- oder Grundstellung abgezogen wurden, sodaß sie von der Nadel-Auswahlstelle C von neuem ausgewählt werden können.

Im Falle, daß eine Nadel 4 eine kurze Masche stricken soll, wird deren Platine 3 an der Auswahlstelle C nicht ausgewählt, sodaß diese Nadeln 4 von dem oberen Abzugsteil 5 entsprechend dessen Einstellung abgezogen wird. Soll dagegen eine längere Masche gestrickt bzw. eine größere Abzugstiefe erreicht werden, wird die dieser Nadel 4 zugehörige Auswahlplatine 3 mit der Nadel-Auswahlstelle C ausgewählt, bzw. aktiviert, sodaß deren Fuß 6 von einem Schloßteil 7 erfaßt wird und unter den elastischen Teil 8 der Nadel 4 gleitet, da diese Nadel 4 zu diesem Zeitpunkt von oberen Abzugsteil 5 abgezogen wird. Durch das Aufschieben des elastischen Teils 8 der Nadel 4 auf die als Hebeplatine ausgebildete Platine 3 kommt der hintere Fuß 9 der Nadel 4 in Funktion und wird vom unteren Abzugsteil 10 ergriffen, Die Nadel 4 wird dadurch noch weiter abgezogen als dies mit dem obere Abzugsteil 5 möglich ist.

Wenigstens eines der beiden Abzugsteile 5 bzw. 10 können mittels eines Schrittmotors verstellbar sein. Während eine Nadel für den Abzug durch einen der beiden Abzugsteile 5 bzw. 10 ausgewählt ist, kann das andere Abzugsteil 10 bzw. 5 in seiner Abzugstiefe mit dem Schrittmotor verändert werden. Im Falle, daß mehrere, beispielsweise fünf Nadeln 3 hintereinander für eines der Abzugsteile 5 bzw. 10 ausgewählt werden, bleibt ausreichend Zeit, das andere Abzugsteil auf die neue Abzugstiefe einzustellen. Wird danach die erste Nadel für das in seiner Abzugstiefe geänderte Abzugsteile ausgewählt, ergibt sich ohne Übergang die neue Maschengröße. Mit den erfindungsgemäßen Maßnahmen ist es also möglich, während eines Schlittenhubs unterschiedliche Maschenlängen zu stricken.

Bei umgekehrter Schlittenhubrichtung, also bei Bewegung des Schlittens von links nach rechts in entgegengesetzter Richtung zu der durch den Pfeil S in der Zeichnung angedeuteten Bewegungsrichtung sind die Nadelauswahlstellen D und C für Masche und Fang vorgesehen und die Nadelauswahlstelle B dient zur Auswahl der Maschengröße bzw. Abzugstiefe in entsprechender Weise, wie dies die Nadelauswahlstelle C für die in der Zeichnung eingezeichneten Schlittenlaufrichtung S bewirkt. Die Abzugsteile 11 und 12, sowie das Schloßteil 13 entsprechen in ihrer Funktion den zuvor beschriebenen Abzugs- und Schloßteilen 5, 10 und 7.

Wenigstens eines der Abzugsteile 5, 10. 11 und 12 können jeweils aus zwei zueinander beweglichen Abzugsteilelemtenten bestehen.

## Patentansprüche

1. Strickmaschine mit einem über die Nadelbetten (2) bewegbaren Schloßsystem (1) für die Drei-Weg-Technik, wobei das Schloßsystem (1) eine erste Nadel-Auswahlstelle (A bzw. D) für Masche bzw. Fang und eine zweite Nadel-Auswahlstelle (B bzw. C) für Fang bzw. Masche aufweist, dadurch gekennzeichnet, daß eine dritte Nadel-Auswahlstelle (C bzw. B) für die Auswahl der individuellen Abzugstiefe für jede einzelne Nadel in einer Maschenreihe vorgesehen ist.

2. Strickmaschine nach Anspruch 1, dadurch **gekennzeichnet**, daß die dritte Nadel-Auswahlstelle (C bzw. B) in Schlittenlaufrichtung (S) hinter der ersten (A bzw. D) und zweiten Nadel-Auswahlstelle (B bzw. C) an einer Stelle des Schloßsystems (1) angeordnet ist, an der sich die Auswahlplatinen (3) bereits wieder in ihrer Abzugsstellung befinden.

3. Strickmaschine nach Anspruch 1 oder 2, dadurch **gekennzeichnet**, daß das Schloßsystem (1) bei einer Flachstrickmaschine für beide Schlittenlaufrichtungen jeweils eine erste, eine zweite und eine dritte Nadel-Auswahlstelle (A,B,C bzw. D,C,B) aufweist.

4. Strickmaschine nach Anspruch 3, dadurch **gekennzeichnet**, daß die in Schlittenlaufrichtung S dritte Nadel-Auswahlstelle (C bzw. B) die zweite Nadel-Auswahlstelle (B bzw. C) in entgegengesetzte Schlittenlaufrichtung ist, und umgekehrt.

5. Strickmaschine nach einem der vorhergehenden Ansprüche, dadurch **gekennzeichnet**, daß das Schloßsystem (1) zum Betreiben in beiden Laufrichtungen symmetrisch aufgebaut ist, und die Nadel-Auswahlstelle (C bzw. B), die sich in Laufrichtung hinter der Symmetrielinie befindet, als dritte Nadel-Auswahlstelle dient.

6. Strickmaschine nach Anspruch 5, dadurch **gekennzeichnet**, daß die in Laufrichtung dritte Nadel-Auswahlstelle (C bzw. B), die zweite Nadel-Auswahlstelle (B bzw. C)in Gegenlaufrichtung ist.

7. Strickmaschine nach einem der vorhergehenden Ansprüche, dadurch **gekennzeichnet**, daß zwei Abzugsteile (5,10 bzw. 11, 12) für unterschiedliche Abzugstiefen vorgesehen sind.

8. Strickmaschine nach einem der vorhergehenden Ansprüche dadurch **gekennzeichnet**, daß die Abzugsteile (5,10 bzw. 11, 12) mit jeweils einem Schrittmotor in ihrer Abzugstiefe verstellbar sind.

9. Strickmaschine nach einem der vorhergehenden Ansprüche, dadurch **gekennzeichnet**, daß ein Abzugsteil (5 bzw. 11) verstellbar ist, während das andere (10 bzw. 12) zum Maschenabzug ausgewählt ist.

10. Strickmaschine nach einem der vorhergehenden Ansprüche, dadurch **gekennzeichnet**, daß wenigstens ein Abzugsteil (5,10,11,12) aus zwei relativ zueinander beweglichen Abzugsteil-Elementen besteht.

## Claims

1. Knitting machine having a cam system (1) movable over the needle beds (2) for the three way method, wherein the cam system (1) has a first needle selection position (A or D) for stitches or tucks respectively and a second needle selection position (B or C) for respectively tucks or stitches, characterised in that, a third needle selection position (C or B) is provided for the selection of the individual take-off depth for each single needle in a row of stitches.

2. Knitting machine in accordance with Claim 1, characterised in that, the third needle selection position (C or B) is arranged behind the first (A or D) and second needle selection position (B or C) in the running direction of the carriage (S), at a position of the cam system (1) at which the selecting sinkers (3) are already in their take-off position.

3. Knitting machine in accordance with Claim 1 or 2, characterised in that, the cam system (1) in a flat bed knitting machine has a respective first, a second and a third needle selection position (A, B, C or D, C, B) for both running directions of the carriage.

4. Knitting machine in accordance with Claim 3, characterised in that, the third needle selection position (C or B) in the running direction of the carriage (S) is the second needle selection position (B or C) in the opposite running direction of the carriage, and vice versa.

5. Knitting machine in accordance with any of the preceding Claims, characterised in that, the cam system (1) is built-up symmetrically for operation in both running directions and the needle selection position (C or B), which is located beyond the line of symmetry in the running direction, serves as the third needle selection position.

6. Knitting machine in accordance with Claim 5, characterised in that, the third needle selection position (C or B) in one running direction is the second needle selection position (B or C) in the opposite running direction.

7. Knitting machine in accordance with any of the preceding Claims, characterised in that, two take-off parts (5, 10 or 11, 12) are provided for different take-off depths.

8. Knitting machine in accordance with any of the preceding Claims, characterised in that, the take-off parts (5, 10 or 11, 12) are adjustable as regards their take-off depths by means of a respective stepping motor.

9. Knitting machine in accordance with any of the preceding Claims, characterised in that, one take-off part (5 or 11) is adjusted whilst the other (10 or 12) is selected for taking-off the stitches.

10. Knitting machine in accordance with any of the preceding Claims, characterised in that, at least one take-off part (5, 10, 11, 12) consists of two take-off part elements that are movable relative to one another.

## Revendications

1. Machine à tricoter comprenant un système de verrou (1) mobile sur les lits d'aiguilles (2) pour la technique à trois voies, le système à verrou (1) présentant un premier point de sélection (A respectivement D) de l'aiguille pour la maille respectivement l'interception et un second point de sélection (B respectivement C) de l'aiguille pour l'interception respectivement la maille, caractérisée en ce qu'il est prévu un troisième point de sélection (C respectivement B) de l'aiguille pour la sélection de la profondeur individuelle de tirage de chacune des aiguilles dans un rang de mailles.

2. Machine à tricoter selon la revendication 1, caractérisée en ce que le troisième point de sélection de l'aiguille (C respectivement B) est disposé dans le sens de défilement (S) du chariot derrière le premier (A respectivement D) et le second (B respectivement C) points de sélection de l'aiguille à un endroit du système à verrou (1) où les platines de sélection (3) se trouvent à nouveau dans leur position de retrait.

3. Machine à tricoter selon la revendication 1 ou 2, caractérisée en ce que le système à verrou (1) présente, pour une machine à tricoter rectiligne dans les deux sens de défilement du chariot systématiquement un premier, un second et un troisième point de sélection (A,B,C respectivement D,C,B) de l'aiguille.

4. Machine à tricoter selon la revendication 3, caractérisée en ce que le troisième point de sélection (C respectivement B) de l'aiguille dans le sens de défilement S du chariot est le second point de sélection (B respectivement C) de l'aiguille dans le sens de défilement contraire du chariot, et inversement.

5. Machine à tricoter selon l'une des revendications précédentes, caractérisée en ce que le système à verrou (1) est de construction symétrique pour le fonctionnement dans les deux sens de défilement et en ce que le point de sélection (C respectivement B) de l'aiguille, qui se trouve dans le sens de défilement derrière la ligne de symétrie, sert de troisième point de sélection de l'aiguille.

6. Machine à tricoter selon la revendication 5, caractérisée en ce que le troisième point de sélection (C respectivement B) de l'aiguille, se trouvant dans le sens de défilement du chariot, est le second point de sélection (B respectivement C) de l'aiguille dans le sens contraire de défilement.

7. Machine à tricoter selon l'une des revendications précédentes, caractérisée en ce que deux pièces de tirage (5, 10 respectivement 11, 12) sont prévues pour des profondeurs de tirage différentes.

8. Machine à tricoter selon l'une des revendications précédentes, caractérisée en ce que les pièces de tirage (5, 10 respectivement 11, 12) sont réglables en profondeur au moyen d'un moteur pas-à-pas.

9. Machine à tricoter selon l'une des revendications précédentes, caractérisée en ce qu'une pièce de tirage (5 respectivement 11) est réglable, tandis que l'autre (10 respectivement 12) est sélectionnée pour le tirage de mailles.

10. Machine à tricoter selon l'une des revendications précédentes, caractérisée en ce qu'au moins une pièce de tirage (5, 10, 11, 12) se compose de deux éléments de pièce de tirage mobiles l'un par rapport à l'autre.
